# EUROPÄISCHE PATENTSCHRIFT

(11) **EP 1 750 291 B1**
(45) Veröffentlichungstag und Bekanntmachung des Hinweises auf die Patenterteilung: **07.05.2008**
(21) Anmeldenummer: 06013557.1
(22) Anmeldetag: 30.06.2006
(51) Int. Cl.: H01H 13/48

(54) **Mikroschalter**
Microswitch
Microcommutateur

(30) Priorität: 05.08.2005 DE 102005037613
(43) Veröffentlichungstag der Anmeldung: 07.02.2007
(73) Patentinhaber: RAFI GmbH & Co. KG, 88276 Berg (DE)
(72) Erfinder: Glück, Peter, 88400 Biberach (DE); Gruber, Helmut, 87740 Buxheim (DE); Wasmeier, Albert, 88273 Fronreute (DE)
(74) Vertreter: Engelhardt & Engelhardt

(56) Entgegenhaltungen:
- EP-A1- 0 926 618
- WO-A-20/05020260
- DE-A1- 2 531 841
- DE-A1- 19 700 669
- FR-A1- 2 841 037
- US-A- 5 245 147
- US-A- 5 343 008
- US-A- 5 726 400
- US-A1- 2004 074 754

## Beschreibung

Die Erfindung bezieht sich auf einen Mikroschalter, bestehend aus einem Gehäuse, aus mindestens zwei im Gehäuse angeordneten Leiterbahnen und aus einem an dem Gehäuse abgestützten Federelement, das im unbetätigten Zustand von mindestens einer Leiterbahn abgehoben ist, das in Richtung der Leiterbahnen bewegbar ist und durch das beim Betätigen die Leiterbahnen zur Erzeugung eines elektrischen Kontaktes miteinander verbindbar sind.

Der DE 198 16 956 C1 ist ein sogenannter Schnappscheibenschalter entnehmbar, der eine gewölbte Schnappscheibe aufweist, die durch mehrere Auflageelemente auf einem Grundelement abgestützt ist. Um den Kontaktweg des Schnappscheibenschalters zu vergrößern, ist ein Trennelement vorgesehen, durch das der Abstand der Auflageelemente vom Grundelement erhöht wird.

Es ist auch bekannt, das Federelement als Kegelstumpf auszubilden, um die auftretenden Spannungen, die beim Bewegen des Federelementes, insbesondere in dessen Randbereich auftreten, aufzunehmen.

Als nachteilig bei solchen Schnappscheibenschalter hat sich herausgestellt, dass durch das Bewegen der Schnappscheibe im Randbereich des Betätigungsfeldes Spannungsrisse entstehen, die dazu führen, dass die Lebensdauer solcher Schnappschalter beschränkt ist. Darüber hinaus bauen die bekannten Schnappscheibenschalter äußerst groß, so dass diese nicht als Mikroschalter eingesetzt werden können, denn beispielsweise der durch die DE 198 16 956 C1 offenbarte Schnappscheibenschalter weist ein Trennelement auf, um den Hubweg des Schnappscheibenschalters zu vergrößern. Je größer jedoch das Trennelement ausgebildet ist, desto größer ist die Außenkontur der gesamten Schnappscheibenschalteranordnung.

Dokument EP-A-0 926 618 offenbart einen Mikroschalter gemäß dem Oberbegriff des Anspruchs 1.

Ausgehend von den bekannten Schnappscheibenschalter liegt der Erfindung die Aufgabe zugrunde, einen Mikroschalter der vorbezeichneten Gattung derart auszugestalten, dass dieser eine erhöhte Lebensdauer gegenüber einem Mikroschalter gleicher Baugröße aufweist; der gleichzeitig einen möglichst gering bemessenen Umfang einnehmen soll. Dieser Mikroschalter soll zudem einen möglichst groß bemessenen Hub- bzw. Schaltweg aufweisen.

Diese Aufgabe wird erfindungsgemäß dadurch gelöst, dass das Federelement als Platte ausgebildet ist, dessen Bereich um den Massenmittelpunkt als von den Leiterbahnen abgehobene Schaltkuppel ausgebildet ist, dass die Schaltkuppel durch die von der Platte gebildete Ebene bewegbar ist und dass an der Platte mindestens zwei gegenüberliegende Anformungen vorgesehen sind, die von dieser seitlich abstehen und die in der von der Platte gebildeten Ebene verlaufen.

Es ist besonders vorteilhaft, wenn an dem als Platte ausgebildeten Federelement mindestens zwei gegenüberliegende Anformungen vorgesehen sind, denn dadurch werden die durch das Bewegen der Schaltkuppel auftretenden Spannungen durch die Anformungen aufgenommen und an das Gehäuse weitergeleitet. Insbesondere im Übergangsbereich zwischen der Schaltkuppel und der Platte entstehen durch die Bewegung der Schaltkuppel in der Platte Spannungen, die zu Beschädigungen der Verbindung zwischen der Schaltkuppel und der Platte führen. Durch die Anformungen wird demnach die Lebensdauer des Mikroschalters gesteigert.

Das Federelement weist eine Materialeigenschaft auf, die es ermöglicht, dass die Schaltkuppel beim Betätigen durch die von der Platte gebildeten Ebene hindurchbewegt werden kann, so dass der von der Schaltkuppel zurückgelegte Hubweg erhöht ist.

Um eine weitere Abstandsvergrößerung zwischen der Innenseite der Schaltkuppel und einer unterhalb der Schaltkuppel verlaufenden Leiterbahn zu erzielen, ist an der Unterseite der Platte, vorzugsweise in deren Eckbereichen, jeweils ein Auflagesockel angeformt, der auf dem Gehäuse oder auf außen verlaufenden Leiterbahnen aufliegt. Aufgrund des erheblich vergrößerten Abstandes zwischen der Innenseite der Schaltkuppel und der innen verlaufenden Leiterbahn wird ein unbeabsichtigter Kurzschluss vermieden.
Vielmehr wird gewährleistet, dass durch das Betätigen der Schaltkuppel ausschließlich der Mikroschalter aktiviert wird.

Um die Betätigung des Federelementes von außen zu erleichtern, ist ein Betätigungselement, das an dem Gehäuse fixiert ist, vorgesehen. Das Betätigungselement ist als Kugel ausgebildet und wird in einem Deckel gehalten. Dadurch wird eine positionsgenaue Aktivierung bzw. Betätigung des Federelementes sichergestellt.

Es ist besonders zweckmäßig, wenn an der Kugel ein umlaufender Dichtungsmantel vorgesehen ist, durch den der Zwischenraum zwischen der Kugel und dem Deckel verschlossen ist. Folglich können Schmutz- und Staubpartikel durch den Dichtungsmantel vor dem Eindringen in das Innere des Gehäuses des Mikroschalters abgehalten werden.

Der Dichtungsmantel kann zwischen dem Deckel und dem Gehäuse verspannt gehalten werden, so dass der Dichtungsmantel nach Art einer Membrane beim Betätigen des Betätigungsschalters wirkt. Der Dichtungsmantel kann auch so ausgebildet sein, dass er über das Gehäuse rastet, zum Beispiel als Zwei-Komponenten-Bau-Teil.

Um einen unbeabsichtigten Kurzschluss zwischen der Schaltkuppel und der mittleren Leiterbahn zu vermeiden, kann vorgesehen sein, die mittlere Leiterbahn in eine niveauniedrigere Ebene im Gehäuse anzuordnen als die beiden äußeren parallel zu dieser verlaufenden Leiterbahnen, so dass der Abstand zwischen der Schaltkuppel und der mittleren Leiterbahn durch diese konstruktive Maßnahme erhöht wird.

Weitere vorteilhafte Weiterbildungen der Erfindung ergeben sich aus den Unteransprüchen.

In der Zeichnung sind zwei erfindungsgemäße Ausführungsbeispiele eines Mikroschalters dargestellt, die nachfolgend näher erläutert werden.

Im einzelnen zeigt:
- Figur 1: ein erstes Ausführungsbeispiel eines Mikroschalters, bestehend aus einem Gehäuse und ein in diesem eingebetteten Federelement, das durch ein Betätigungselement in Richtung auf drei Leiterbahnen betätigbar ist, in perspektivischer Ansicht,
- Figur 2a: den Mikroschalter gemäß Figur 1, entlang der Schnittlinie II-II, im unbetätigten Zustand,
- Figur 2b: den Mikroschalter gemäß Figur 1 entlang der Schnittlinie III-III, im unbetätigten Zustand;
- Figur 2c: den Mikroschalter gemäß Figur 2a, im betätigten Zustand,
- Figur 2d: den Mikroschalter gemäß Figur 2b, im betätigten Zustand,
- Figur 3a: das Federelement gemäß Figur 1, in Seitenansicht,
- Figur 3b: das Federelement gemäß Figur 1, in Draufsicht,
- Figur 4a: ein zweites Ausführungsbeispiel eines Mikroschalters, bestehend aus einem Gehäuse, in dem ein Federelement eingebettet ist und dessen mittlere Leiterbahn gegenüber den beiden äußeren Leiterbahnen in einer niveauniedrigeren Ebene verläuft, im Schnitt,

- Figur 4b: den Mikroschalter gemäß Figur 4a in einem gegenüber der Figur 4a um 90 ° gedrehten Schnitt,
- Figur 5a: den Mikroschalter gemäß Figur 1 und dessen schwimmend gelagertes Federelement, das im Gehäuse durch eine Einprägung gehalten ist, im Schnitt,
- Figur 5b: den Mikroschalter gemäß Figur 5a in Draufsicht,
- Figur 6: den Mikroschalter gemäß Figur 1, in perspektivischer Ansicht und eine Ausführungsvariante für das Betätigungselement ohne Dichtungsmantel, im Schnitt.

Figur 1 ist ein Mikroschalter 1 zu entnehmen, durch den ein elektrischer Schaltvorgang vorgenommen werden kann. Der Mikroschalter 1 kann dabei manuell oder mechanisch bedient werden.

Der Mikroschalter 1 besteht aus einem Gehäuse 2, in dem drei parallel zueinander verlaufende Leiterbahnen 3 untergebracht sind. An beiden gegenüberliegenden Stirnseiten des Gehäuses 2 sind für jede der drei Leiterbahnen 3 jeweils ein Steckplatz bzw. Lötflächen für SMO oder Variante für THT vorgesehen, so dass an dem Gehäuse 2 wahlweise einseitig oder beidseitig Anschlussmöglichkeiten geschaffen sind.

An das Gehäuse 2 ist in dessen Randbereich ein umlaufender Steg 5 angeformt, so dass der Steg 5 einen Raum bildet. In diesen Raum ist ein Federelement 11, das als Platte 12 ausgeformt ist, eingesetzt.

Insbesondere den Figuren 3a und 3b kann die exakte Ausbildung des Federelementes 11 entnommen werden. Die Platte 12 weist zwei Symmetrieachsen 16 und 17 auf, die sich im Symmetrie-Mittelpunkt 18 des Federelementes 11 schneiden.

Um den Mittelpunkt 18 ist eine ringförmige Schaltkuppel 13 ausgeformt, die elastisch mit der Platte 12 verbunden ist. Die Schaltkuppel 13 ragt aus der von der Platte 12 gebildeten Ebene und kann durch eine auf diese ausgerichtete Kraft durch die von der Platte 12 gebildete Ebene verfahren werden.

Auf der von der Schaltkuppel 13 abgewandten Seite der Platte 12 sind an dieser in den vier Eckbereichen jeweils ein Standsockel 14 vorgesehen. Die Platte 12, die an dieser angeformten Schaltkuppel 13 sowie die vier Standsockel 14 bilden demnach das Federelement 11.

Insbesondere in der Figur 3b ist gezeigt, dass an die Platte 12 zwei gegenüberliegende Anformungen 19 angebracht sind, die in der von der Platte 12 gebildeten Ebene seitlich verlaufen. Die Anformungen 19 dienen dazu, die beim Betätigen der Schaltkuppel 13 entstehenden Spannungen im Übergangsbereich zwischen der Schaltkuppel 13 und der Platte 12 aufzunehmen, um die Lebensdauer des Federelementes 11 insgesamt zu erhöhen, da durch diese die Schaltvorgänge für den Mikroschalter 1 aufnehmbar sind, ohne dass Spannungsrisse entstehen, durch die die Schaltkuppel 13 von der Platte 12 abgetrennt würde.

In den Figuren 2a und 2b ist gezeigt, wie das Federelement 11 in dem Gehäuse 2 untergebracht ist. Der Randbereich der Platte 12 liegt an der Innenseite des Steges 5 des Gehäuses 2 an. Die Innenkontur des Steges 5 entspricht daher der Außenkontur der Platte 12, so dass die Platte 12 durch den Steg 5 in den horizontalen Richtungen gehalten ist.

Zur Betätigung des Federelementes 11, insbesondere zur Betätigung der Schaltkuppel 13, ist an dem Gehäuse ein Betätigungselement 21 angebracht. Das Betätigungselement 21 ist in seinem Querschnitt kugelförmig ausgebildet. Im Übergangsbereich zwischen der Außenkontur des Betätigungselementes 21 und dem Gehäuse 2 ist an dem Betätigungselement 21 ein Dichtungsmantel 23 angeformt, dessen freies Ende auf der Oberseite des Steges 5 aufliegen. An die Außenseite des Steges 5 sind zwei gegenüberliegend zueinander verlaufende Rastnasen 24 angeformt, über die ein Deckel 22 mit einem Schnappvorsprung 25 gedrückt werden kann. Die Rastnasen 24 wirken als Hinterschneidungen und fixieren den Schnappvorsprung 25. Der Deckel 22 umgreift den Dichtungsmantel 23 vollständig, wodurch das Betätigungselement 21 am Gehäuse 2 arretiert wird.

Der Deckel 22 kann derart gestaltet sein, dass dieser mit dem Dichtungsmantel 23 durch ein geeignetes Fertigungsverfahren verbunden ist.

Die drei Leiterbahnen 3 verlaufen in einer gemeinsamen Schaltebene im Gehäuse 2. Auf die beiden äußeren Leiterbahnen 3 liegen dabei die Standsockel 14 des Federelementes 11 auf.

In den Figuren 2c und 2d wird gezeigt, wie sich die Schaltkuppel 13 des Federelementes 11 durch das Betätigungselement 21 in Richtung der mittleren Leiterbahn 3 verformen lässt. Durch eine in der Zeichnung vertikal verlaufende Kraft kann nämlich das Betätigungselement 21 in Richtung auf die Schaltkuppel 13 zubewegt werden, wodurch diese in Richtung der mittleren Leiterbahn 3 gedrückt wird. Die Schaltkuppel 13 durchdringt dabei die von der Platte 12 gebildete Ebene und überwindet auch den Abstand, der von den Standsockeln 14 zusätzlich erzeugt ist. Durch das Herunterdrücken der Schaltkuppel 13 auf die mittlere Leiterbahn 3 werden die drei Leiterbahnen zueinander kurz geschlossen, so dass ein Schaltvorgang des Mikroschalters 1 erzeugbar ist.

Wenn die auf das Betätigungselement 21 aufgebrachte Haltekraft reduziert bzw. vollständig weggenommen wird, schnappt die Schaltkuppel 13 nach Art einer Feder in ihre Ausgangslage zurück. Dadurch wird der Schaltvorgang beendet und das Betätigungselement 21 wird durch die Schaltkuppel 13 angehoben.

Der an dem Betätigungselement 21 angebrachte Dichtungsmantel 23 dient dazu, das Federelement 11 und die drei Leiterbahnen 3 vor Schmutzeintritt zu schützen. Gleichzeitig wird durch den Dichtungsmantel 23 das Betätigungselement 21 zwischen dem Deckel 22 und der Oberseite des Steges 5 am Gehäuse 2 fixiert.

In den Figuren 4a und 4b ist die mittlere Leiterbahn 3 gegenüber den beiden äußeren beiden Leiterbahnen 3 abgesenkt im Gehäuse 2 angeordnet, so dass der Abstand zwischen der Innenseite der Schaltkuppel 13, also der auf die mittlere Leiterbahn 3 weisenden Seite der Schaltkuppel 13 ein größerer Abstand erzeugt ist als in dem Ausführungsbeispiel der Figuren 2a bis 2d. Ein größerer Abstand zwischen der Innenseite der Schaltkuppel 13 und der mittleren Leiterbahn 3 erhöht die Sicherheit und ungewollte Schaltvorgänge des Mikroschalters 1 werden verhindert.

In den Figuren 5a und 5b ist gezeigt, dass das Federelement 11 auch ohne das Betätigungselement 21 im Gehäuse 2 fixierbar ist. Hierzu werden die vier Eckbereiche des Gehäuses 2 in Richtung auf das Federelement 11 eingeprägt, so dass durch die derart erzeugten Prägungen das Federelement 11 im Gehäuse 2 schwimmend gelagert gehalten ist. Durch die Einprägungen in den Eckbereichen des Gehäuses 2 wird nämlich verhindert, dass das Federelement 11 aus dem Gehäuse 2 herausfallen kann. Die Betätigung der Schaltkuppel 13 kann durch einen Finger eines Benutzers oder einen dünnen Stift erfolgen.

In der Figur 6 ist das Betätigungselement 21 als Kugel ausgebildet, ohne dass an dieser ein Dichtungsmantel 23 angeformt ist. Das als Kugel ausgebildete Betätigungselement 21 wird ausschließlich drehbar in dem Deckel 22 am Gehäuse 2 gehalten. Die Außenkontur des Deckels 22 ragt daher über die Mittelebene des Betätigungselementes 21 hinaus, so dass aufgrund des vergrößerten nachfolgenden Durchmessers des Betätigungselementes 21 ein Herausfallen des Betätigungselementes 21 aus dem Deckel 22 verhindert ist.

Dadurch, dass das Betätigungselement 21 bei allen Ausführungsbeispielen als Kugel ausgebildet ist und die Schaltkuppel 13 eine domartige Außenkontur aufweist, die von dem Betätigungselement 21 weggebogen ist, ist gewährleistet, dass der Gipfel der Schaltkuppel 13, der exakt im Mittelpunkt 18 angeordnet ist, in Richtung auf die mittlere Leiterbahn 3 bewegt wird. Das Betätigungselement 21 wird nämlich ausschließlich mit der höchsten Erhebung der Schaltkuppel 13 in Wirkverbindung treten, so dass eine seitliche Betätigung der Schaltkuppel 13 ausgeschlossen werden kann.

Aufgrund der vier an der Platte 12 angeformten Auflagesockeln 14 sowie der gewählten Wölbung der Schaltkuppel 13 wird ein Schaltweg vorgegeben, der derart groß bemessen ist, dass ein ungewollter Kontakt zwischen der Innenseite der Schaltkuppel 13 und der mittleren Leiterbahn 3 im unbetätigten Zustand der Schaltkuppel 13 nicht möglich ist. Da die beiden Anformungen 19 in dem seitliche Bereich verlaufen, in dem zum Teil erhebliche Spannungen aufgrund der Betätigung der Schaltkuppel 13 entstehen, werden diese in die Platte 12 gleichmäßig eingeleitet. Es ist daher besonders vorteilhaft, wenn der von der Schaltkuppel 13 eingenommene Radius um den Mittelpunkt 18 als Ausgangsbasis für die Außenkonturen der beiden Anformungen 19 herangezogen wird. Die Außenkonturen der Anformungen 19 sollen nämlich kreisförmig um den Mittelpunkt 18 verlaufen. Der Radius der Anformungen 19 sollen 10 % bis 50 % größer sein als der Radius der Schaltkuppel 13 um den Mittelpunkt 18.

Aufgrund dieser gewählten Geometrie-Eigenschaften wird gewährleistet, dass die Abmessung der Platte 12 möglichst klein gehalten ist und dass gleichzeitig die durch das Betätigen der Schaltkuppel 13 entstehenden Spannungen durch die Anformungen 19 gleichmäßig an die Platte 12 weitergeleitet werden.

## Patentansprüche

1. Mikroschalter (1), bestehend aus einem Gehäuse (2), aus mindestens zwei im Gehäuse (2) angeordneten Leiterbahnen (3) und aus einem an dem Gehäuse (2) abgestützten Federelement (11), das im unbetätigten Zustand von mindestens einer Leiterbahn (3) abgehoben ist, das in Richtung der Leiterbahnen (3) bewegbar ist und mittels dem durch dessen Betätigung die Leiterbahnen (3) zur Erzeugung eines elektrischen Kontaktes miteinander verbindbar sind,
**dadurch gekennzeichnet,**
**dass** das Federelement (11) als Platte (12) ausgebildet ist, in dessen Bereich um den Mittelpunkt (18) eine von den Leiterbahnen (3) abgehobene Schaltkuppel (13) ausgebildet ist, dass die Schaltkuppel (13) durch die von der Platte (12) gebildete Ebene bewegbar ist und dass an der Platte (12) mindestens zwei gegenüberliegende Anformungen (19) vorgesehen sind, die von dieser seitlich abstehen und die in der von der Platte (12) gebildeten Ebene verlaufen.

2. Mikroschalter nach Anspruch 1,
**dadurch gekennzeichnet,**
**dass** die Platte (12) rechteckförmig und die im Mittelpunkt (18) der Platte (12) angeordnete Schaltkuppel (13) kreisförmig ausgebildet sind, dass die beiden gegenüberliegenden Anformungen (19) eine kreisförmige Außenkontur aufweisen und dass der Radius der Außenkonturen der Anformungen (19) bezogen auf den Mittelpunkt (18) der Platte (12) mindestens 10 Prozent größer bemessen ist als der Radius der Schaltkuppel (13) um den Mittelpunkt (18).

3. Mikroschalter nach Anspruch 1 oder 2,
**dadurch gekennzeichnet,**
**dass** an der Platte (12) mindestens ein umlaufender Auflagesockel (14) angeformt ist, dass der Auflagesockel (14) gegenüberliegend zu der Schaltkuppel (13) in Richtung auf die Leiterbahnen (3) weisend vorgesehen ist und dass der Auflagesockel (14) von einer der Leiterbahnen (3) beabstandet ist und auf der oder den anderen Leiterbahnen (3) aufliegt.

4. Mikroschalter nach Anspruch 3,
**dadurch gekennzeichnet,**
**dass** der Auflagesockel (14) in jedem der Eckbereiche der Platte (12) angeformt ist.

5. Mikroschalter nach einem oder
mehreren der vorgenannten Ansprüche,
**dadurch gekennzeichnet,**
**dass** an das Gehäuse (2) einen in Richtung des Federelementes (11) weisenden umlaufenden Steg (5) angeformt ist,
**dass** die Innenkontur des Steges (5) mit der Außenkontur des Federelementes (11) korrespondiert.

6. Mikroschalter nach Anspruch 5,
**dadurch gekennzeichnet,**
**dass** mindestens die vier Eckbereiche des Steges (5) in Richtung des Gehäuses (2) und des Federelementes (11) eingeprägt sind.

7. Mikroschalter nach einem oder mehreren
der vorgenannten Ansprüche,
**dadurch gekennzeichnet,**
**dass** der Schaltkuppel (13) ein Betätigungselement (21) zugeordnet ist, durch das die Schaltkuppel (13) von außen in Richtung auf die Leiterbahnen (3) bewegbar ist und dass das Betätigungselement (21) am Gehäuse (2) abgestützt gehalten ist.

8. Mikroschalter nach Anspruch 7,
**dadurch gekennzeichnet,**
**dass** das Betätigungselement (21) im Querschnitt als Kugel ausgebildet ist und dass das Betätigungselement (21) mittels eines Deckels (22) am Gehäuse (2) verrutschsicher gehalten ist.

9. Mikroschalter nach Anspruch 8,
**dadurch gekennzeichnet,**
**dass** an dem Betätigungselement (21) ein umlaufender Dichtungsmantel (23) angeformt ist,
**dass** das freie Ende des Dichtungsmantels (23) zwischen dem Gehäuse (2) und dem Deckel (22) fest eingespannt ist.

10. Mikroschalter nach Anspruch 9,
**dadurch gekennzeichnet,**
**dass** der Deckel (22) oder der Dichtungsmantel (23) am Gehäuse (2) durch mindestens eine Rastnase (24) nach Art einer Hinterschneidung gehalten ist, über die ein am Deckel (22) oder am Dichtungsmantel (23) angebrachter Schnappvorsprung (25) bewegbar ist.

11. Mikroschalter nach einem oder
mehreren der vorgenannten Ansprüche,
**dadurch gekennzeichnet,**
**dass** das Federelement (11) im Gehäuse (2) schwimmend gelagert ist.

12. Mikroschalter nach einem oder
mehreren der vorgenannten Ansprüche,
**dadurch gekennzeichnet,**
**dass** die Eckbereiche des Gehäuses (2), vorzugsweise Teilbereiche des Steges (5), in Richtung auf das Federelement (2) eingeprägt sind und dass durch die Einprägung des Gehäuses (2) und/oder des Steges (5) das Federelement (11) arretiert ist.

13. Mikroschalter nach einem oder
mehreren der vorgenannten Ansprüche,
**dadurch gekennzeichnet,**
**dass** in dem Gehäuse (2) drei parallel zueinander verlaufende Leiterbahnen (3) angeordnet sind,
**dass** die Leiterbahnen (3) in einer gemeinsamen Schaltebene liegen,
**dass** das Federelement (11) auf den beiden äußeren Leiterbahnen (3) aufliegt und
**dass** die Schaltkuppel (13) mit ihrer Innenseite in Kontakt mit der mittleren Leiterbahn (3) überführbar ist.

14. Mikroschalter nach einem oder
mehreren der Ansprüche 1 bis 12,
**dadurch gekennzeichnet,**
**dass** in dem Gehäuse (2) drei parallel zueinander verlaufende Leiterbahnen (3) angeordnet sind,
**dass** das Federelement (11) auf den beiden äußeren Leiterbahnen (3) aufliegt,
**dass** die mittlere Leiterbahn (3) in einer niveauniedrigen Ebene als die beiden äußeren Leiterbahnen (3) untergebracht ist und
**dass** die Innenseite der Schaltkuppel (13) in Kontakt mit der mittlere Leiterbahn (3) überführbar ist.

## Claims

1. A microswitch (1) consisting of a housing (2) made of at least two conductor paths (3) arranged in the housing (2) and of a spring element (11) supported against the housing (2) which, when not actuated, is lifted off by at least one conductor path (3) and can be moved in the direction of the conductor paths (3) and, by means of actuation by the spring element (11), the conductor paths (3) can be connected together to make an electrical contact,
**characterised in that**,
the spring element (11) is formed as a plate (12) with a switch dome (13) formed in its area around the midpoint (18) which is lifted off by the conductor paths (3), that the switch dome (13) can be moved through the plane formed by the plate (12) and that the plate (12) has at least two profiles (19) formed onto it opposite one another, which project sideways from the plate (12) and extend in the plane formed by the plate (12).

2. The microswitch in accordance with Claim 1,
**characterised in that**,
the plate (12) is rectangular and the switch dome (13) arranged in the midpoint (18) of the plate (12) is circular, that the two profiles (19) opposite one another have a circular external contour and that the radius of the external contours of the profiles (19) in relation to the midpoint (18) of the plate (12) is at least 10 percent larger than the radius of the switch dome (13) about the midpoint (18).

3. The microswitch in accordance with Claim 1 or 2,
**characterised in that**,
at least one support base (14) is formed around the outside of the plate (12), that the support base (14) is provided opposite to the switch dome (13) pointing in the direction of the conductor paths (3) and that the support base (14) is at a distance from one of the conductor paths (3) and makes contact with the other conductor path(s) (3).

4. The microswitch in accordance with Claim 3,
**characterised in that**,
the support base (14) is formed on each of the corner areas of the plate (12).

5. The microswitch in accordance with one or more of the aforementioned claims,
**characterised in that**,
a web (5) is formed onto the housing (2) pointing in the direction of the spring element (11) and that the inner contour of the web (5) corresponds to the outer contour of the spring element (11).

6. The microswitch in accordance with Claim 5,
**characterised in that**,
at least the four corner areas of the web (5) are indented in the direction of the housing (2) and the spring element (11).

7. The microswitch in accordance with one or more of the aforementioned claims,
**characterised in that**,
the switch dome (13) has an actuation element (21) assigned to it, by means of which the switch dome (13) can be moved from the outside in the direction of the conductor paths (3) and that the actuation element (21) is held supported on the housing (2).

8. The microswitch in accordance with Claim 7,
**characterised in that**,
the actuation element (21) has a spherical cross section and that the actuation element is held on the housing (2) so it cannot slip by means of a cover (22).

9. The microswitch in accordance with Claim 8,
**characterised in that**,
a sealing jacket (23) is formed onto the actuation element (21) running around the outside of the actuation element (21),
that the free end of the sealing jacket (23) is firmly clamped between the housing (2) and the cover (22).

10. The microswitch in accordance with Claim 9,
**characterised in that**,
the cover (22) or the sealing jacket (23) is held on the housing (2) by at least one detent lug (24) of the undercut type, over which a snap-fit projection (25) attached to the cover (22) or the sealing jacket (23) can be moved.

11. The microswitch in accordance with one or more of the aforementioned claims,
**characterised in that**,
the spring element (11) is in a floating mounting in the housing (2).

12. The microswitch in accordance with one or more of the aforementioned claims,
**characterised in that**,
the corner areas of the housing (2), preferably partial areas of the web (5), are indented in the direction of the spring element (2) and that the indentation of the housing (2) and/or of the web (5) causes the spring element (11) to be locked.

13. The microswitch in accordance with one or more of the aforementioned claims,
**characterised in that**,
three conductor paths (3) running in parallel to one another are arranged in the housing (2),
that the conductor paths (3) are all in the same switching plane,
that the spring element (11) is in contact with the two outer conductor paths (3) and
that the inside of the switch dome (13) can be moved over into contact with the middle conductor path (3).

14. The microswitch in accordance with one or more of Claims 1 to 12,
**characterised in that**,
three conductor paths (3) running in parallel to one another are arranged in the housing (2),
that the spring element (11) is in contact with the two outer conductor paths (3).
that the central conductor path (3) is accommodated on a lower-level plane than the two outer conductor paths (3) and
that the inside of the switch dome (13) can be moved over into contact with the middle conductor path (3).

## Revendications

1. Microcommutateur (1), comprenant un boîtier (2), au moins deux pistes conductrices (3) disposées dans le boîtier (2) et un élément élastique (11) appuyé sur le boîtier (2) qui, en état passif, est soulevé d'au moins une des pistes conductrices (3), qui se laisse déplacer en direction des pistes conductrices (3) et dont l'activation assure la connexion des pistes conductrices (3) afin de produire un contact électrique,
**caractérisé en ce que**
l'élément élastique (11) est conçu sous la forme d'une plaque (12) au niveau du centre (18) de laquelle il est formé une coupole de commande (13) soulevée des pistes conductrices (3), que la coupole de commande (13) se laisse déplacer à travers le plan formé par la plaque (12) et qu'il est prévu sur la plaque (12) au moins deux formes opposées (19) saillant latéralement d'elle et s'étendant dans la plan formé par la plaque (12).

2. Microcommutateur d'après la revendication 1,
**caractérisé en ce que**
la plaque (12) a une forme rectangulaire et la coupole de commande (13) disposée au centre (18) de la plaque (12) une forme circulaire, que les deux formes opposées (19) ont un contour extérieur circulaire et que, référé au centre (18) de la plaque (12), le rayon des contours extérieurs des formes (19) est d'au moins 10 % plus grand que le rayon de la coupole de commande (13) autour du centre (18).

3. Microcommutateur d'après les revendications 1 ou 2,
**caractérisé en ce que**
sur la plaque (12), il est formé au moins un socle de portée périphérique (14), que sur la face opposée de la coupole de commande (13), le socle de portée (14) est prévu donnant en direction des pistes conductrices (3) et que le socle de portée (14) est écarté d'une des pistes conductrices (3) et qu'il porte sur une ou plusieurs des autres pistes conductrices (3).

4. Microcommutateur d'après la revendication 3,
**caractérisé en ce que**
le socle de portée (14) est formé sur chacun des coins de la plaque (12).

5. Microcommutateur d'après une ou plusieurs des revendications précédentes,
**caractérisé en ce que**
sur le boîtier (2) il est formé une traverse périphérique (5) donnant vers l'élément élastique (11) et que le contour intérieur de la traverse (5) corresponde au contour extérieur de l'élément élastique (11).

6. Microcommutateur d'après la revendication 5,
**caractérisé en ce**
**qu'**au moins les quatre coins de la traverse (5) sont recourbés en direction du boîtier (2) et de l'élément élastique (11).

7. Microcommutateur d'après une ou plusieurs des revendications précédentes,
**caractérisé en ce**
**qu'**il est assigné à la coupole de commande (13) un élément d'actionnement (21) qui permet de bouger la coupole de commande (13) de l'extérieur vers les pistes conductrices (3), et que l'élément d'actionnement (21) est retenu appuyé sur le boîtier (2).

8. Microcommutateur d'après la revendication 7,
**caractérisé en ce que**
l'élément d'actionnement (21) est conçu sous la forme d'une bille et que l'élément d'actionnement (21) est positionné sur le boîtier (2) moyennant un couvercle (22).

9. Microcommutateur d'après la revendication 8,
**caractérisé en ce que**
sur l'élément d'actionnement (21), il est formé une jupe d'étoupage périphérique (23) et que l'extrémité libre de la jupe d'étoupage (23) est serré fixe entre le boîtier (2) et le couvercle (22).

10. Microcommutateur d'après la revendication 9,
**caractérisé en ce que**
le couvercle (22) ou la jupe d'étoupage (23) sont retenus sur le boîtier (2) par ou moins un nez de crantage (24) sous la forme d'une contre-dépouille sur laquelle se laisse déplacer un déclic à ressort prévu sur le couvercle (22) ou sur la jupe d'étoupage (23).

11. Microcommutateur d'après une ou plusieurs des revendications précédentes,
**caractérisé en ce que**
l'élément élastique (11) est logé flottant dans le boîtier (2).

12. Microcommutateur d'après une ou plusieurs des revendications précédentes,
**caractérisé en ce que**
les coins du boîtier (2), de préférence des endroits partiels de la traverse (5), sont recourbés en direction de l'élément élastique (11) et que l'élément élastique (11) est positionné par la recourbure du boîtier (2) et/ou de la traverse (5).

13. Microcommutateur d'après une ou plusieurs des revendications précédentes,
**caractérisé en ce que**
dans le boîtier (2), il est prévu trois pistes conductrices parallèles (3), que les pistes conductrices (3) se trouvent dans un plan de commutation commun, que l'élément élastique (11) porte sur les deux pistes conductrices extérieures (3) et que l'intérieur de la coupole de commande (13) peut être mis en contact avec la piste conductrice centrale (3).

14. Microcommutateur d'après une ou plusieurs des revendications 1 à 12,
**caractérisé en ce que**
dans le boîtier (2), il est prévu trois pistes conductrices parallèles (3), que l'élément élastique (11) porte sur les deux pistes conductrices extérieures (3), que la piste conductrice centrale (3) est prévue à un niveau inférieur par rapport aux pistes conductrices extérieures (3) et que l'intérieur de la coupole de commande (13) peut être mis en contact avec la piste conductrice centrale (3).
